# EUROPÄISCHE PATENTSCHRIFT

(11) **EP 3 192 962 B1**
(45) Veröffentlichungstag und Bekanntmachung des Hinweises auf die Patenterteilung: **12.06.2019**
(21) Anmeldenummer: 17151598.4
(22) Anmeldetag: 16.01.2017
(51) Int. Cl.: E06B 9/327

(54) **KLEMMBEFESTIGUNGSELEMENT FÜR EINE VORHANGANLAGE**
CLAMPING ELEMENT FOR A CURTAIN SYSTEM
ÉLÉMENT DE FIXATION PAR SERRAGE POUR UNE INSTALLATION DE RIDEAU

(30) Priorität: 14.01.2016 DE 102016100578
(43) Veröffentlichungstag der Anmeldung: 19.07.2017
(73) Patentinhaber: Blöcker Zweigniederlassung der Hunter Douglas Holding GmbH & Co. KG, 28094 Bremen (DE)
(72) Erfinder: Gloeckner, Ulrich, 27624 Geestland - Elmlohe (DE)
(74) Vertreter: Philipp, Matthias

(56) Entgegenhaltungen:
- DE-U1-202004 006 351
- GB-A- 2 309 737

## Beschreibung

Die Erfindung betrifft ein Klemmbefestigungselement zur Anbringung an einem Halteprofil, beispielsweise einem seitlichen Randprofil eines Fenster- oder Türflügels, insbesondere zur Befestigung von Halte- oder Spannschnüren einer Vorhanganlage. Derartige Klemmbefestigungselemente sind in Form von Schraub-Klemmelementen bekannt, die aufgrund der notwendigen mechanischen Elemente wie Schraube, Schraubgewinde und mechanischer Führung beweglicher Teile relativ groß und auffällig und auch kostenaufwendig sind. Daneben besteht der Nachteil, dass bei der klemmenden Anbringung an einem Tür- oder Fensterprofil eine in der Regel entlang des Profils verlaufende Dichtung innerhalb eines relativ breiten Befestigungsbereichs des Schraub-Klemmelements flachgedrückt wird.

Aus DE 20 2004 004 006 351 U1 ist ein Klemmbefestigungselement gemäß dem Oberbegriff von Anspruch 1 bekannt.

GB 2 309 737 A offenbart ein ähnliches Klemmbefestigungselement, bei dem freie Endabschnitte von Eingriffsarmen von einem Halteprofil weg gerichtet sind.

Die Erfindung hat sich zur Aufgabe gestellt, ein konstruktiv und kostenmäßig unaufwendiges, schnell und einfach anzubringendes Klemmbefestigungselement bereitzustellen, das eine geringe Baugröße aufweist und mit dem eine Dichtung innerhalb eines möglichst schmalen Bereichs verformt wird.

Dieser Aufgabe wird erfindungsgemäß durch ein Klemmbefestigungselement nach Anspruch 1 gelöst, mit einer Federdrahtspange zum klemmenden Übergreifen eines Halteprofils , wobei die Federdrahtspange einstückig aus Federdraht gebogen ist und einen U-förmigen Montagebereich umfasst, der sich in einer Anlageebene erstreckt und zwei beabstandete, durch einen Verbindungsbereich verbundene Anlageschenkel aufweist, wobei die Federdrahtspange bezüglich einer senkrecht zu der Anlageebene mittig durch den Verbindungsbereich verlaufenden Mittelebene symmetrisch ist, wobei sich von jedem Anlageschenkel entfernt von dem Verbindungsbereich in einer quer zu der Anlageebene verlaufenden Auflageebene ein von der Mittelebene weg gerichteter Federarm erstreckt, und wobei jeder Federarm unter Bildung einer U-förmigen Federeinheit an einem von den Anlageschenkeln entfernten Ende einen abgewinkelten Eingriffsarm mit einem an einer eine Andruckebene bildenden Rückseite des Halteprofils anliegenden freien Endabschnitt trägt. Die Anordnung ist so, dass eine zunehmende Verformung der Federdrahtspange bei abnehmendem Winkel zwischen den Federarmen und einem zunehmenden Abstand der Endabschnitte der Eingriffsarme von der Anlageebene mit einer zunehmenden Federkraft der Eingriffsarme in Richtung der Anlageebene korrespondiert. Die Anlageschenkel können parallel zueinander sein oder einen Winkel von bis zu 60 ° einschließen. Zwischen jeden Anlageschenkel und dem daran anschließenden Federarm kann ein senkrecht zur Anlageebene verlaufender Übergangsabschnitt angeordnet sein. Die Übergangsabschnitte sind bevorzugt relativ kurz und können eine Länge haben, die das 1-fache bis 10-fache eines Durchmessers des Federdrahts betragen kann. Die Federdrahtspange ist bevorzugt aus einem einzigen fortlaufenden Stück Federdraht gebogen.

Auf den Montagebereich kann ein die Anlageschenkel übergreifender Befestigungsträger formschlüssig gehalten sein, an dem Schnüre oder eine ortsfeste Schiene einer Vorhanganlage fixierbar sind.

Die Federarme können in einem entspannten Zustand des Klemmbefestigungselements in einer zu der Anlageebene senkrechten Auflageebene verlaufen, eine gerade Form haben, voneinander weg gerichtet sein und einen Winkel von 150 ° bis 210 ° einschließen, insbesondere 180 °.

Die Federdrahtspange liegt mit den Anlageschenkeln an der Anlageebene an, wobei die Endabschnitte der Eingriffsarme je nach Dicke des Halteprofils, d. h. je nach Abstand einer die Anlageebene bildenden Vorderseite von einer eine zu der Anlageebene parallele und eine Andruckebene bildenden Rückseite, im angebrachten Zustand einen der Dicke entsprechenden Abstand von der Anlageebene einnehmen. Die Befestigungs- oder Haltekraft der Federdrahtspange ist um so größer, je größer der Abstand zwischen der Eingriffsebene und der Andruckebene ist. Die Anlageschenkel arbeiten im Wesentlichen als Torsionsfedern, wenn sich der Winkel, den die Federarme miteinander einschließen, verändert. Im Anbringungszustand kann jeder Federarm einen Winkel von 20 ° bis 80 °, insbesondere 25 ° bis 60 ° mit der Mittelebene einschließen.

Jede Federeinheit liegt im Wesentlichen in einer Ebene, abgesehen von den Übergangsabschnitten, d. h. Eingriffs- und Federarme liegen in einer Ebene, und bei Vernachlässigung der relativ kurzen Übergangsabschnitte auch die Anlageschenkel.

Die freien Endabschnitte der Eingriffsarme sind abgerundet von der Anlageebene weg gerichtet oder weisen im angebrachten Zustand von der Andruckebene weg, beispielsweise mit einer abgerundeten Form des gegen das Halteprofil anliegenden Endabschnitts des jeweiligen Eingriffsarms. Daher lässt sich das Klemmbefestigungselement relativ leicht entlang des Halteprofils verschieben.

Zwischen den Eingriffsarmen und der Andruckebene bzw. der Rückseite des Halteprofils besteht im angebrachten Zustand ein Abstand, der durch die Form der Endabschnitte der Eingriffsarme bestimmt ist, wobei in dem dadurch gebildeten Zwischenraum eine Dichtung, beispielsweise Fensterdichtung, aufnehmbar ist.

Die Eingriffsarme können eine Länge aufweisen, die zwischen 10 % und 100 %, insbesondere zwischen 30 % und 70 % einer Länge der Anlageschenkel beträgt. Da die Federdrahtspange symmetrisch bezüglich der Mittelebene ausgebildet ist, die mittig durch den Verbindungsbereich und senkrecht zu der Anlageebene verläuft, sind die Anlageschenkel gleich lang, die Federarme gleich lang und die Eingriffsarme ebenfalls gleich lang. Die Eingriffsarme können im entspannten Zustand parallel oder unter einem Winkel von bis zu 10 ° oder 15 °zu den Anlageschenkeln sein.

Die Anlageschenkel können einen gegenseitigen Abstand aufweisen, der zwischen 10 % und 100 % ihrer Länge liegt, wobei der Verbindungsbereich eine dem Abstand entsprechende Länge besitzt.

In einer Weiterbildung sieht die Erfindung vor, dass auf dem Montagebereich ein die Anlageschenkel übergreifender Befestigungsträger formschlüssig gehalten ist, beispielsweise aufgerastet ist, an dem Schnüre oder eine feste Schiene einer Vorhanganlage fixierbar sind. Der Befestigungsträger kann eine Knotenkammer zur Aufnahme von Schnurknoten aufweisen.

Der Befestigungsträger kann ein Grundteil zur Befestigung an dem Montagebereich und eine an dem Grundteil zu fixierende, beispielsweise aufzurastende Abdeckung aufweisen. Die Knotenkammer kann zwischen Grundteil und Abdeckung oder innerhalb der Abdeckung gebildet sein.

Der Befestigungsträger kann an einem L-förmigen Befestigungsteil angebracht sein, wobei ein Montageschenkel des Befestigungsteils die Anlageschenkel seitlich formschlüssig übergreift und an einem senkrecht von dem Montageschenkel abstehenden Befestigungsschenkel der Befestigungsträger gehalten ist. Der Befestigungsträger kann als Befestigungsclip zum Einrasten einer ortsfesten Vorhangschiene ausgebildet sein.

Der Montageschenkel des Befestigungsteils kann an einer zu der Anlageebene weisenden Anlageseite mit einer Klebefläche zur Klebefixierung an dem Halteprofil versehen sein. Die Klebefläche kann mit einem zur Montage des Befestigungsteils abziehbaren Schutzband abgedeckt sein. Das Schutzband weist bevorzugt eine gegenläufig auf sich selbst zurückgefaltete Fahne auf, die an einer Seite der Klebefläche vorsteht und zum abschälenden Abziehen des Schutzbands erfasst werden kann.

Die Erfindung bezieht sich ferner auf ein Halteprofil nach Anspruch 13. An dem Halteprofil ist ein Klemmbefestigungselement mit einer Federdrahtspange gemäß der Erfindung klemmend befestigt, wobei der Montagebereich an der Vorderseite des Halteprofils anliegt, die Federarme an einer Stirnseite des Halteprofils, die senkrecht zu der Vorderseite verläuft und die Auflageebene bildet, anliegen, und die Eingriffsarme mit ihren freien Endabschnitten gegen die parallel und mit Abstand zu der Vorderseite angeordnete Rückseite des Halteprofils anliegen, wobei die Federdrahtspange das Halteprofil übergreift und die freien Endabschnitte der Eingriffsarme und der Montagebereich das Halteprofil zwischen Vorder- und Rückseite mit Federkraft klemmend zwischen sich aufnehmen. Die Federeinheiten erstrecken sich jeweils im Wesentlichen in V-förmig bezüglich der Mittelebene angeordneten Ebenen, wobei ein von den Ebenen eingeschlossener Winkel von der Dicke des Halteprofils abhängt und um so kleiner ist, je dicker das Halteprofil ist. Zwischen den Eingriffsarmen und der Rückseite des Halteprofils befindet sich ein Abstand, der der Dicke einer üblichen Dichtung entspricht und durch die abgewinkelte oder abgebogene Form der Endabschnitte gebildet ist, deren Kontaktpunkte mit der Andruckebene einen Abstand von der Längsachse der Eingriffsarme besitzen. In dem Zwischenraum zwischen den Eingriffsarmen und der Anlageebene kann eine Dichtung aufgenommen sein.

Zweckmäßigerweise ist an einem dem Halteprofil parallel gegenüberliegenden weiteren Halteprofil ein weiteres Klemmbefestigungselement mit einer Federdrahtspange gemäß der Erfindung angeordnet, wobei das Fenster- oder Türelement mit einer Vorhanganlage versehen ist, und Spann- oder Befestigungsschnüre der Vorhanganlage an den Klemmbefestigungselementen gehalten sind.

Das bzw. jedes Klemmbefestigungselement kann mit einer Abstandsplatte versehen sein, so dass ein Abstand des Montagebereichs der Federdrahtspange von der Vorderseite des Halteprofils erzielt wird, für den Fall, dass z. B. eine Vorhanganlage sonst zu dicht an dem Fenster- oder Türelement anliegt.

Die Erfindung wird nachfolgend anhand von Ausführungsbeispielen erläutert, wobei auf eine Zeichnung Bezug genommen ist, in der
Figur 1 eine perspektivische Ansicht eines erfindungsgemäßen Fensterelements zeigt, mit Rand- bzw. Halteprofilen, an denen Klemmbefestigungselemente zur Anbringung einer Vorhanganlage klemmend gehalten sind,
Figur 2 einen vergrößerten Ausschnitt aus Figur 1 zeigt,
Figur 3 eine perspektivische Ansicht eines an einem Halteprofil angebrachten Klemmbefestigungselements zeigt,
Figur 4 eine Vorderansicht des Klemmbefestigungselements nach Figur 3 zeigt,
Figur 5 eine Seitenansicht des Klemmbefestigungselements nach Figur 3 zeigt,
Figur 6 eine perspektivische Ansicht einer Federdrahtspange in einem entspannten Zustand (durchgezogenen Linien) und einem gespannten Anbringungszustand (gestrichelte Linien) zeigt,
Figur 7 bis 10 verschiedene Ansichten einer Federspange gemäß Figur 6, gekoppelt mit einem Grundkörper eines Befestigungsträgers, im an einem Halteprofil angebrachten Zustand zeigen,
Figur 11 und 12 eine perspektivische Ansicht und eine Draufsicht auf eine aus der Federdrahtspange und dem Grundkörper nach Figur 6 bis 10 bestehende Baugruppe im entspannten Zustand der Federdrahtspange zeigen,
Figur 13 bis 15 eine perspektivische Ansicht, eine Draufsicht und eine Vorderansicht des Grundkörpers zeigen, wie er in Figur 7 bis 12 dargestellt ist,
Figur 16 - 18 eine perspektivische Ansicht, eine Draufsicht und eine Seitenansicht (im Schnitt) einer Abdeckung zum Aufrasten auf den Grundkörper zeigen, der in Figur 11 - 15 dargestellt ist,
Figur 19 - 21 zwei perspektivische Ansichten, eine Seitenansicht und Draufsicht eines aus einem Grundkörper und einer Abdeckung zusammengesetzten Befestigungsträgers zeigen, wie er auch in Figur 2 dargestellt ist,
Figur 22 eine Schnittansicht zeigt, in der das Halteprofil, die Federdrahtspange und der Befestigungsträger dargestellt sind,
Figur 23 bis 30 eine weitere Ausführung einer Federdrahtspange 6' zeigen, in verschiedenen Ansichten und im entspannten Zustand (Figur 23, 25 bis 27) und in einem gespannten Zustand (Figur 24, 28 bis 30),
Figur 31, 32 und 35 eine weitere Ausführungsform eines Befestigungsträgers zeigen, der an einem Befestigungsteil angebracht ist, welches seinerseits auf den Anlagebereich einer Federdrahtspange gemäß Figur 23 bis 30 aufgerastet ist,
Figur 33 und 34 eine alternative Ausführungsform eines Befestigungsträgers zeigen, der in Form eines Clipträgers zum Einrasten beispielsweise einer festen Schiene einer Vorhanganlage dient,
Figur 36 eine zusätzliche Fixierungsmöglichkeit des Befestigungsteils gemäß Figur 31 bis 35 mittels Klebung erläutert, wobei ein an dem Befestigungsteil angeordnetes Klebepad durch eine Schutzfolie abgedeckt ist, und
Figur 37 bis 44 in unterschiedlichen Ansichten eine weitere Ausführungsform eines Befestigungsträgers erläutern.

Figur 1 und 2 erläutern eine Anwendung der Erfindung in Form eines Fensterflügels 2, der mit einer Vorhanganlage 4 versehen ist. Erfindungsgemäß ist die Vorhanganlage 4 mittels Klemmbefestigungselementen 6 an seitlichen Rand- bzw. Halteprofilen 8 des Fensterflügels 2 gehalten. Bei der Vorhanganlage 4 handelt es sich beispielhaft um eine Faltstore-Anlage mit einem faltenförmigen Behang 10, der an einer oberen, vertikal beweglichen Schiene 12 und an einer unteren, vertikal beweglichen Schiene 14 gehalten ist. Spannschnüre 4a verlaufen in an sich bekannter Weise von einem Klemmbefestigungselement 6 zu einem gegenüberliegenden Klemmbefestigungselement 6 und durch die Schienen 12, 14 und den Behang 10, so dass eine vertikale Verstellung der Schienen und des Behangs möglich ist.

Die Klemmbefestigungselemente 6 dienen in diesem Beispiel zur nachträglichen und beschädigungsfreien Anbringung der Vorhanganlage 4 an dem Fensterflügel 2, wobei keinerlei Schrauben in den Fensterflügel 2 eingeschraubt werden müssen oder Halteelemente an die Glasscheibe oder den Rahmen angeklebt werden müssen. Stattdessen ist je Klemmbefestigungselement 6 eine noch zu erläuternde Federdrahtspange 16 vorgesehen, an der ein Befestigungsträger 18 gehalten ist, der seinerseits zur Befestigung der Spannschnüre 4a der Vorhanganlage 4 dient. Figur 2 zeigt als Ausschnittsvergrößerung ein Klemmbefestigungselement 6, das in Figur 3 - 5 in weiteren Ansichten dargestellt ist.

Figur 7 - 10 zeigen mehr im Einzelnen die Federdrahtspange 16 mit einem Grundteil 18a des Befestigungsträgers 18, wobei das Grundteil 18a in Figur 13 - 15 dargestellt ist.

Einzelheiten der Federdrahtspange 16 ergeben sich aus einer vergrößerten Darstellung eines an einem Randprofil 8 des Fensterflügels 2 befestigten Klemmbefestigungselements 6 sowie aus Figur 6, in der diese in einem entspannten Zustand und in einem Anbringungszustand dargestellt ist. Die Federdrahtspange 16 ist aus einem einzigen, ununterbrochenen Stück Federdraht mit einem Durchmesser von beispielsweise 0,5 mm bis 2,5mm, etwa 1 mm, 1,2 mm oder 1,5 mm einstückig gebogen und weist zunächst einen U-förmigen Montagebereich 20 auf, der sich in einer Anlageebene 22 erstreckt und zwei über einen Verbindungsbereich 24 verbundene Anlageschenkel 26 aufweist. Die gesamte Federdrahtspange 16 ist symmetrisch bezüglich einer senkrecht zu der Anlageebene 22 und mittig durch den Verbindungsbereich 24 zwischen den Anlageschenkeln 26 verlaufenden Mittelebene 28. Von jedem Anlageschenkel 26 erstreckt sich entfernt von dem Verbindungsbereich 24 in einer senkrecht zu der Anlageebene 22 und senkrecht zu der Mittelebene 28 verlaufenden Auflageebene 30 jeweils ein Federarm 32, der von der Mittelebene 28 weg gerichtet ist und an einem von den Anlageschenkeln 26 entfernten Ende einen abgewinkelten Eingriffsarm 34 mit einem freien Endabschnitt 36 trägt. Zwischen Anlageschenkel 26 und Federarm 32 ist ein senkrecht oder abgewinkelt zur Anlageebene 22 gerichteter Übergangsabschnitt 37 angeordnet. Die Auflageebene 30 entspricht einer Oberseite des Randprofils 8 des in Figur 2 dargestellten Fensterflügels 2, während eine Vorderseite 40 des Rand- bzw. Halteprofils 8 der Anlageebene 22 entspricht. Jeweils ein Anlageschenkel 26, ein davon abgehender Federarm 32 und ein von diesem abgehender Eingriffsarm 34 mit Endabschnitt 36 bilden eine im Wesentlichen U-förmige Federeinheit 38, die das Halteprofil 8 übergreift.

Figur 11 und 12 zeigen eine aus dem Grundteil 18a und der Federdrahtspange 16 gebildete Baugruppe, die gemäß Figur 7 bis 10 unter Vorspannung der Federarme 32 gegenüber dem Montagebereich 20 der Federdrahtspange 16 auf das Halteprofil 8 aufzusetzen ist. Bei der Überführung der Federdrahtspange 16 aus dem unverformten Zustand in einen vorgespannten Zustand (Figur 6) wirken die Anlageschenkel 26 als Torsionsfedern, während die Federarme 32 vergleichsweise wenig verformt werden. Mit zunehmender Bewegung der Eingriffsarme 34 in Richtung auf die Mittelebene 28, oder anders ausgedrückt mit kleiner werdendem Winkel zwischen den Federarmen 32 oder zunehmenden Abstand der freien Endabschnitte 36 von der Anlageebene 22, oder noch anders gesagt mit zunehmender Dicke des Rand- oder Halteprofils 8 (Abstand zwischen der Vorderseite 40 und einer gegenüberliegenden Rückseite 42, die eine Andruckebene 43 festlegt) wird eine elastische Rückstellkraft der Federdrahtspange 16, mit der die freien Endabschnitte 36 in Richtung Anlageebene 22 drücken, immer größer.

Das Grundteil 18a hat eine U-förmige Aussparung 19, in der der Montagebereich 20 der Federdrahtspange 16 durch Einrasten formschlüssig aufnehmbar ist. Die Übergangsabschnitte 37 erleichtern dies. Auf das Grundteil 18a kann anschließend die in Figur 16 bis 18 dargestellte Abdeckung 18b aufgerastet werden, wobei beide Teile zusammen den Befestigungsträger 18 zur Aufnahme von Spannschnüren einer Vorhanganlage 4 bilden.

Figur 22 zeigt in einer seitlichen Schnittansicht den montierten Zustand eines Klemmbefestigungselements 6, mit Federdrahtspange 16 und aus Grundteil 18a und Abdeckung 18b gebildetem Befestigungsträger 18 sowie einer Spannschnur 4a. Der Montagebereich 20 der Federdrahtspange 16 liegt unter Vermittlung des Grundteils 18a an der Vorderseite 40 des Halteprofils 8 bzw. an der dadurch definierten Anlageebene 22 an, während die Federarme 32 auf der Oberseite des Halteprofils 8 oder in der Auflageebene 30 anliegen. Die Eingriffsarme 34 liegen parallel zur Rückseite 42 des Halteprofils 8, allerdings in einem Abstand davon, so dass in einem Zwischenraum zwischen jedem Eingriffsarm 34 und der Rückseite 42 eine Dichtung angeordnet sein kann, wie sie üblicherweise an einem Fenster- oder Türflügel vorhanden ist.

Der freie Endabschnitt 36 jedes Eingriffsarms 34 steht unmittelbar mit der Rückseite 42 des Halteprofils 8 in Kontakt und überträgt die Federkraft der Federdrahtspange 16, durch die der Montagebereich 20 gegen die Vorderseite 40 und die freien Endabschnitte 36 gegen die Rückseite 42 des Halteprofils 8 gedrückt werden.

Wie Figur 8 zeigt, sind die freien Endabschnitte 36 gebogen ausgebildet und erstrecken sich von der Rückseite 42 weg, so dass die Federdrahtspange 16 bzw. das Klemmbefestigungselement 6 entlang des Halteprofils 8 verschoben werden kann. In einer alternativen Ausführungsform kann jeder freie Endabschnitt 36 in Richtung der Rückseite 42 frei enden und scharfkantig ausgeführt sein, so dass er sich in das Material des Halteprofils 8 eindrückt und eine form- und kraftschlüssige Fixierung des Klemmbefestigungselements 6 an dem Halteprofil 8 bewirkt.

Wie Figur 22 zeigt, bildet die Abdeckung 18b zusammen mit dem Grundteil 18a eine Knotenkammer 44, in der ein oder mehrere Knoten, Plomben oder ähnliche endseitige Verdickungen von Spannschnüren 4a einer Vorhanganlage aufnehmbar sind, wobei die Spannschnüre 4a selbst durch eine vorderseitige Öffnung 46 der Abdeckung 18b aus der Knotenkammer 44 bzw. dem Befestigungsträger 18 austreten.

Figur 23 bis 36 erläutern eine weitere Ausführungsform eines Klemmbefestigungselements 6' mit einer etwas anderen Federdrahtspange und einer anderen Ausführungsform des Befestigungsträgers. Zunächst zeigen Figur 23 bis 30 eine Federdrahtspange 16' im entspannten Zustand (Figur 23, 25 bis 27) in verschiedenen Ansichten, und im gespannten Zustand (Figur 24, 28 bis 30) in verschiedenen Ansichten. Die Federdrahtspange 16' unterscheidet sich von der zuvor beschriebenen Federdrahtspange 16 im Wesentlichen dadurch, dass der Übergangsbereich 24' der Federdrahtspange 16' breiter ist und damit auch der Abstand der Anlageschenkel 26' voneinander größer ist als bei der Federdrahtspange 16.

Figur 31, 32 und 35 zeigen eine alternative Ausführung eines Befestigungsträgers 18', der mittels der Federdrahtspange 16' an einem Halteprofil 8 gehalten ist. Das Klemmbefestigungselement 6' gemäß der hier dargestellten Ausführungsform umfasst neben der Federdrahtspange 16' zunächst ein L-förmiges Befestigungsteil 48, das mit einem Montageschenkel 50 an dem Montagebereich 20' der Federdrahtspange 16' befestigt ist, und einen Befestigungsschenkel 52 aufweist, an dem ein Befestigungsträger 18' gehalten ist. Der Befestigungsträger 18' kann in beliebiger Weise an dem Befestigungsschenkel 52 gehalten sein, beispielsweise geklebt, geschweißt oder geschraubt sein. Der Befestigungsträger 18' kann ähnlich wie der zuvor beschriebene Befestigungsträger 18 aufgebaut sein, mit einem an dem Befestigungsschenkel 52 befestigten Grundteil und mit einer auf das Grundteil aufgerasteten Abdeckung. Der Befestigungsträger 18' dient ebenso wie der Befestigungsträger 18 zur Aufnahme von endseitigen Verdickungen (Knoten, Plomben oder ähnliches) von Spann- oder Befestigungsschnüren einer Vorhanganlage.

Figur 33 und 34 zeigen eine Variante der zweiten Ausführungsform, bei der an dem Befestigungsschenkel 52 des Befestigungsteils 48 anstelle des Befestigungsträgers 18'ein C-förmiger Befestigungsclip 56 zum Einrasten und Halten eines anzubringenden Teils befestigt ist, insbesondere zum Einrasten einer festen Schiene einer Vorhanganlage.

Da bei einer Ausführung gemäß Figur 31 bis 35 auf den Montageschenkel 50 des Befestigungsteils 48 nicht nur Zugkräfte, sondern aufgrund einer von der Anlageebene 22 beabstandeten Krafteinleitung auch Kippkräfte auf den Montageschenkel 50 einwirken, kann es zweckmäßig sein, diesen zusätzlich mittels Klebung an der Vorderseite 40 des Halteprofils 8 zu fixieren. Figur 36 erläutert eine vorteilhafte Möglichkeit hierfür. In einer Aussparung des Montageschenkels 50 ist ein Klebepad angeordnet, das bis zur endgültigen Montage und Positionierung des Befestigungsteils 48 von einem Schutzstreifen 54 abgedeckt ist. Nach Anbringung des Befestigungsteils 48 an dem Halteprofil 8 und Ausrichtung in der endgültigen Lage wird der Schutzstreifen 54 seitlich herausgezogen, so dass das Klebepad in unmittelbaren Kontakt mit der Vorderseite 40 kommt und den Montageschenkel 50 daran fixiert.

Figur 37 bis 44 dienen der Erläuterung einer weiteren Ausführungsform eines Befestigungsträgers zur Bildung eines Klemmbefestigungselements mit einer Federdrahtspange gemäß der Erfindung. Figur 37 und 38 zeigen eine perspektivische und eine seitliche Ansicht eines Halteprofils 8 mit einem daran angebrachten Klemmbefestigungselement 6. Der Befestigungsträger 18 besteht wie in dem vorangegangenen Ausführungsbeispiel aus einem Grundteil 60 und einer auf dieses aufgesetzten Abdeckung 61. Figur 41 zeigt das Grundteil 60 und die Abdeckung 61 in einer seitlichen Schnittansicht und in einer Seitenansicht, und Figur 39 und 40 zeigen die Federdrahtspange 16 im Eingriff mit dem Grundteil 60 in einer perspektivischen Ansicht bzw. von oben. Figur 42 bis 44 zeigen die Abdeckung 61 in unterschiedlichen Ansichten.

Das Grundteil 60 weist eine Bodenwand 62 auf, die im angebrachten Zustand parallel zur Anlageebene 22 verläuft, sowie eine mit Abstand und parallel zu der Bodenwand 62 verlaufende Deckwand 64. Im montierten Zustand ist der Montagebereich 20 der Federdrahtspange 16 zwischen Bodenwand 62 und Deckwand 64 aufgenommen, wie etwa Figur 41 erkennen lässt. Die Bodenwand 62 ist mit einer Aufnahmeöffnung 66a versehen, und die Deckwand 64 ist mit einer Aufnahmeöffnung 66b versehen, wobei die beiden Aufnahmeöffnungen 66a, b senkrecht zur Anlageebene 22 verlaufen, miteinander fluchten und so positioniert sind, dass im montierten Zustand der Montagebereich 20, d. h. die beiden Anlageschenkel 26 und der Verbindungsbereich 24 der Federdrahtspange 16 um die Aufnahmeöffnung 66a herum verlaufen. Die Abdeckung 61 trägt einen Befestigungszapfen 68, der in beide Aufnahmeöffnungen 66a, b und durch den Montagebereich 20 greift und dadurch die Federdrahtspange 16 unlösbar mit dem Befestigungsträger oder anders gesagt dem Grundteil 60 und der Abdeckung 61 verbindet.

Die Abdeckung 61 trägt ferner einen Rastzapfen 70, der mit zwei parallelen Rastausnehmungen 72 versehen ist, wobei der Rastzapfen 70 zwischen den Anlageschenkeln 26 einrastet und jeweils eine Rastausnehmung 72 mit einem Anlageschenkel 26 in Eingriff steht.

Die Abdeckung 61 ist im Ganzen L-förmig ausgebildet und weist einen ersten Schenkel 74 auf, der den Befestigungszapfen 68 und den Rastzapfen 70 trägt und parallel zu der Anlageebene 22 verläuft, und einen zweiten Schenkel 76, der senkrecht zu dem ersten Schenkel 74 ist und parallel zur Auflageebene 30 gegen das Grundteil 60 anliegt.

Ferner ist die Abdeckung 61 mit mindestens einem, bevorzugt mit zwei Rasthaken 78 versehen, die mit entsprechenden Rastkanten der Deckwand 64 des Grundteils 60 zusammenwirken.

### Bezugszeichenliste

- 2: Fensterflügel
- 4: Vorhanganlage
- 4a: Spannschnur
- 6, 6': Klemmbefestigungselement
- 8: Rand-/Halteprofil
- 10: Behang
- 12: obere Schiene
- 14: untere Schiene
- 16 , 16': Federdrahtspange
- 18, 18': Befestigungsträger
- 18a: Grundteil
- 18b: Abdeckung
- 19: Aussparung
- 20, 20': Montagebereich
- 22: Anlageebene
- 24, 24': Verbindungsbereich
- 26, 26': Anlageschenkel
- 28: Mittelebene
- 30: Auflageebene
- 32: Federarm
- 34: Eingriffsarm
- 36: freier Endabschnitt
- 37, 37': Übergangsabschnitt
- 38: Federeinheit
- 40: Vorderseite (von 8)
- 42: Rückseite (von 8)
- 43: Andruckebene
- 44: Knotenkammer
- 46: Öffnung
- 48: Befestigungsteil
- 50: Montageschenkel
- 52: Befestigungsschenkel
- 54: Schutzstreifen
- 56: Befestigungsclip
- 60: Grundteil
- 61: Abdeckung
- 62: Bodenwand
- 64: Deckwand
- 66a, b: Aufnahmeöffnung
- 68: Befestigungszapfen
- 70: Rastzapfen
- 72: Rastausnehmung
- 74: erster Schenkel
- 76: zweiter Schenkel
- 78: Rasthaken

## Patentansprüche

1. Klemmbefestigungselement (6) mit einer Federdrahtspange (16) zur Anbringung an einem Halteprofil (8), wobei das Halteprofil (8) eine eine Anlageebene (22) bildende Vorderseite und eine eine Andruckebene (43) bildende Rückseite aufweist, wobei die Federdrahtspange (16) einstückig aus Federdraht gebogen ist und einen U-förmigen Montagebereich (20) umfasst, der sich in der Anlageebene (22) erstreckt und zwei beabstandete, durch einen Verbindungsbereich (24) verbundene Anlageschenkel (26) aufweist, wobei die Federdrahtspange (16) bezüglich einer senkrecht zu der Anlageebene (22) mittig durch den Verbindungsbereich (24) verlaufenden Mittelebene (28) symmetrisch ist, wobei sich von jedem Anlageschenkel (26) entfernt von dem Verbindungsbereichen (24) in einer quer zu der Anlageebene (22) verlaufenden Auflageebene (30) ein von der Mittelebene (28) weg gerichteter Federarm (32) erstreckt, und wobei jeder Federarm (32) unter Bildung einer U-förmigen Federeinheit (38) an einem von den Anlageschenkeln (26) entfernten Ende einen abgewinkelten Eingriffsarm (34) mit einem an der Rückseite (42) des Halteprofils (8) anliegenden freien Endabschnitt (36) trägt, **dadurch gekennzeichnet, dass** der freie Endabschnitt (36) eines jeden Eingriffarms (34) abgerundet von der Anlageebene (22) weg gerichtet ist, und dass die Eingriffsarme (34) parallel und in einem Abstand zu der Andruckebene (43) verlaufen, wobei in dem dadurch gebildeten Zwischenraum eine Dichtung aufnehmbar ist.

2. Klemmbefestigungselement nach Anspruch 1, **dadurch gekennzeichnet, dass** die Eingriffsarme (34) parallel oder unter einem Winkel zu den Anlageschenkeln (26) angeordnet sind.

3. Klemmbefestigungselement nach einem der Ansprüche 1 oder 2, **dadurch gekennzeichnet, dass** auf dem Montagebereich (20) ein die Anlageschenkel (26) übergreifender Befestigungsträger (18) formschlüssig gehalten ist, an dem Schnüre oder eine feste Schiene einer Vorhanganlage fixierbar sind.

4. Klemmbefestigungselement nach Anspruch 3, **dadurch gekennzeichnet, dass** der Befestigungsträger eine Knotenkammer zur Aufnahme von endseitigen Verdickungen von Schnüren einer Vorhanganlage aufweist.

5. Klemmbefestigungselement nach Anspruch 3 oder 4, **dadurch gekennzeichnet, dass** der Befestigungsträger (18) ein Grundteil (18a, 60) zur Befestigung an dem Montagebereich (20) und eine an dem Grundteil (18a, 60) zu fixierende, insbesondere aufzurastende Abdeckung (18b, 61) aufweist.

6. Klemmbefestigungselement nach Anspruch 5, **dadurch gekennzeichnet, dass** das Grundteil (60) eine parallel zur Anlageebene (22) verlaufende Bodenwand (62) und eine mit Abstand und parallel zu der Bodenwand (62) verlaufende Deckwand (64) aufweist, wobei der Montagebereich (20) zwischen Bodenwand (62) und Deckwand (64) aufgenommen ist, mit jeweils einer in der Bodenwand (62) und in der Deckwand (64) senkrecht zur Anlageebene (22) verlaufenden, miteinander fluchtenden und zwischen den Anlageschenkeln (26) angeordneten Aufnahmeöffnung (66a, 66b) wobei die Abdeckung (61) einen Befestigungszapfen (68) trägt, der in beide Aufnahmeöffnungen (66a, 66b) greift und den Montagebereich (20) unlösbar mit dem Befestigungsträger (18) verbindet.

7. Klemmbefestigungselement nach Anspruch 6, **dadurch gekennzeichnet, dass** die Abdeckung (61) einen Rastzapfen (70) trägt, der mit zwei parallelen Rastausnehmungen (72) versehen ist und zwischen den Anlageschenkeln (26) einrastet, wobei jeder Anlageschenkel (26) mit einer Rastausnehmung (72) zusammenwirkt.

8. Klemmbefestigungselement nach einem der Ansprüche 5 bis 7, **dadurch gekennzeichnet, dass** die Abdeckung (61) L-förmig ausgebildet ist und einen ersten Schenkel (74) aufweist, der dem Befestigungszapfen (68) und den Rastzapfen (70) tragen kann und parallel zu der Anlageebene (22) ist, und einen zweiten Schenkel (76), der senkrecht zu dem ersten Schenkel (74) ist und parallel zu der Auflageebene (30) gegen das Grundteil (60) anliegt.

9. Klemmbefestigungselement nach einem der Ansprüche 5 bis 8, **dadurch gekennzeichnet, dass** die Abdeckung (61) mit mindestens einem Rasthaken (78) versehen ist, der mit einer Rastvertiefung des Grundteils (60) zusammenwirkt.

10. Klemmbefestigungselement nach Anspruch 1, **dadurch gekennzeichnet, dass** der Befestigungsträger (18) an einem L-förmigen Befestigungsteil (48) angebracht ist, wobei ein Montageschenkel (50) des Befestigungsteils (48) die Anlageschenkel (26) seitlich formschlüssig übergreift und an einem senkrecht von dem Montageschenkel (50) abstehenden Befestigungsschenkel (52) der Befestigungsträger (18) gehalten ist.

11. Klemmbefestigungselement nach einem der Ansprüche 5 bis 10, **dadurch gekennzeichnet, dass** der Befestigungsträger (18) an einer der Anlageebene (22) benachbarten Anlageseite mit einer Klebefläche zur Klebefixierung an der Vorderseite (40) des Halteprofils (8) versehen ist.

12. Klemmbefestigungselement nach Anspruch 11, **dadurch gekennzeichnet, dass** die Klebefläche vor der Montage des Befestigungsteils (48) mit einem abziehbaren Schutzstreifen (54) mit einer gegenläufigen Fahne (54a) abgedeckt ist.

13. Halteprofil (8) mit einem daran klemmend befestigten Klemmbefestigungselement (6) mit einer Federdrahtspange (16) nach einem der vorangehenden Ansprüche, wobei der Montagebereich (20) an der Vorderseite (40) des Halteprofils (8) anliegt, die Federarme (32) an einer Stirnseite des Halteprofils (8), die senkrecht zu der Vorderseite (40) verläuft und die Auflageebene (30) bildet, anliegen, und die Eingriffsarme (34) mit ihren freien Endabschnitten (36) gegen die parallel und mit Abstand zu der Vorderseite (40) angeordnete Rückseite (42) des Halteprofils (8) anliegen, wobei die Federdrahtspange (16) das Halteprofil (8) übergreift und die freien Endabschnitte (36) der Eingriffsarme (34) und der Montagebereich (20) das Halteprofil (8) zwischen Vorder- und Rückseite mit Federkraft klemmend zwischen sich aufnehmen.

## Claims

1. Clamping securing element (6) having a spring wire clip (16) which is to be fitted to a retaining profile (8), wherein the retaining profile (8) has a front face that forms a bearing plane (22) and a rear face that forms a pressure plane (43), wherein the spring wire clip (16) is made of a single bent piece of spring wire and comprises a U-shaped mounting region (20) that extends in the bearing plane (22) and has two bearing legs (26) which are spaced apart from one another and are connected by a connecting region (24), wherein the spring wire clip (16) is symmetric with respect to a central plane (28) which is perpendicular to the bearing plane (22) and runs centrally through the connecting region (24), wherein a spring arm (32) that is oriented away from the central plane (28) extends from each bearing leg (26), remote from the connecting regions (24), in a support plane (30) which runs transversely to the bearing plane (22), and wherein each spring arm (32) has, at an end remote from the bearing legs (26), an angled engagement arm (34) with a free end section (36) that bears against the rear face (42) of the retaining profile (8) so as to form a U-shaped spring unit (38), **characterized in that** the free end section (36) of each engagement arm (34) is curved away from the bearing plane (22), and **in that** the engagement arms (34) run parallel to and at distance from the pressure plane (43), it being possible for a seal to be accommodated in the resulting interspace.

2. Clamping securing element according to Claim 1, **characterized in that** the engagement arms (34) are arranged parallel to or at an angle to the bearing legs (26).

3. Clamping securing element according to either of Claims 1 and 2, **characterized in that** a securing support (18), which engages over the bearing legs (26) and to which it is possible to affix cords or a solid rail of a curtain system, is held in a form-fitting manner on the mounting region (20).

4. Clamping securing element according to Claim 3, **characterized in that** the securing support has a knot chamber for accommodating increased thicknesses at the ends of cords of a curtain system.

5. Clamping securing element according to Claim 3 or 4, **characterized in that** the securing support (18) has a main part (18a, 60) for securing to the mounting region (20) and a cover (18b, 61) that is to be attached to and in particular snap-fitted onto the main part (18a, 60).

6. Clamping securing element according to Claim 5, **characterized in that** the main part (60) has a base wall (62) that runs parallel to the bearing plane (22) and a top wall (64) that runs parallel to and at a distance from the base wall (62), wherein the mounting region (20) is accommodated between the base wall (62) and the top wall (64), with in each case one receiving opening (66a, 66b) which are arranged respectively in the base wall (62) and in the top wall (64) and run perpendicular to the bearing plane (22) and are aligned with one another and are arranged between the bearing legs (26), wherein the cover (61) carries a securing lug (68) that engages in both receiving openings (66a, 66b) and permanently connects the mounting region (20) to the securing support (18).

7. Clamping securing element according to Claim 6, **characterized in that** the cover (61) carries a latching lug (70) which is provided with two parallel latching cutouts (72) and latches in between the bearing legs (26), in which case each bearing leg (26) cooperates with one latching cutout (72).

8. Clamping securing element according to one of Claims 5 to 7, **characterized in that** the cover (61) is L-shaped and has a first leg (24) which can carry the securing lug (68) and the latching lug (70) and which is parallel to the bearing plane (22), and a second leg (76) which is perpendicular to the first leg (74) and bears against the main part (60) parallel to the support plane (30).

9. Clamping securing element according to one of Claims 5 to 8, **characterized in that** the cover (61) is provided with at least one pawl (78) that cooperates with a latching recess of the main part (60) .

10. Clamping securing element according to Claim 1, **characterized in that** the securing support (18) is affixed to an L shape securing part (48), wherein a mounting leg (50) of the securing part (48) engages laterally and in a form-fitting manner over the bearing legs (26) and is retained on a securing leg (52), which projects perpendicularly from the mounting leg (50), of the securing support (18).

11. Clamping securing element according to one of Claims 5 to 10, **characterized in that** the securing support (18) is provided, on a bearing face adjacent to the bearing plane (22), with an adhesive bonding surface for adhesive attachment to the front face (40) of the retaining profile (8).

12. Clamping securing element according to Claim 11, **characterized in that**, prior to installation of the securing part (48), the adhesive bonding surface is covered with a removable protective strip (54) with an oppositely projecting tab (54a).

13. Retaining profile (8) having, secured thereto in a clamping manner, a clamping securing element (6) with a spring wire clip (16) according to one of the preceding claims, wherein the mounting region (20) bears against the front face (40) of the retaining profile (8), the spring arms (32) bear against an edge face, of the retaining profile (8), that runs perpendicular to the front face (40) and forms the support plane (30), and the engagement arms (34) bear with their free end sections (36) against the rear face (42), arranged parallel to and at a distance from the front face (40), of the retaining profile (8), wherein the spring wire clip (16) engages over the retaining profile (8) and the free end sections (36) of the engagement arms (34) and the mounting region (20) use spring force to clamp between them the retaining profile (8) between the front face and the rear face.

## Revendications

1. Elément de fixation par serrage (6) avec une agrafe en fil à ressort (16) pour l'accrochage à un profilé de maintien (8), dans lequel le profilé de maintien (8) présente un côté avant formant un plan d'appui (22) et un côté arrière formant un plan de pression (43), dans lequel l'agrafe en fil à ressort (16) est pliée en une seule pièce en fil à ressort et comprend une zone de montage en forme de U (20), qui s'étend dans le plan d'appui (22) et qui présente deux branches d'appui espacées (26) reliées par une zone de liaison (24), dans lequel l'agrafe en fil à ressort (16) est symétrique par rapport à un plan médian (28) s'étendant perpendiculairement au plan d'appui (22) au milieu à travers la zone de liaison (24), dans lequel un bras de ressort (32) s'écartant du plan médian (28) s'étend à partir de chaque branche d'appui (26) à distance de la zone de liaison (24) dans un plan de pose (30) s'étendant transversalement au plan d'appui (22), et dans lequel chaque bras de ressort (32) porte en formant une unité de ressort en forme de U (38) à une extrémité éloignée des branches d'appui (26) un bras d'accrochage coudé (34) avec une partie d'extrémité libre (36) appliquée sur le côté arrière (42) du profilé de maintien (8), **caractérisé en ce que** la partie d'extrémité libre (36) de chaque bras d'accrochage (34) s'écarte sous forme arrondie du plan d'appui (22), et **en ce que** les bras d'accrochage (34) s'étendent parallèlement et à distance du plan de pression (43), dans lequel un joint d'étanchéité peut être logé dans l'espace intermédiaire ainsi formé.

2. Elément de fixation par serrage selon la revendication 1, **caractérisé en ce que** les bras d'accrochage (34) sont disposés parallèlement ou sous un angle par rapport aux branches d'appui (26).

3. Elément de fixation par serrage selon une des revendications 1 ou 2, **caractérisé en ce qu'**un support de fixation (18) recouvrant les branches d'appui (26) est maintenu par emboîtement sur la zone de montage (20), auquel des cordons ou un rail fixe d'une installation de rideau peuvent être fixés.

4. Elément de fixation par serrage selon la revendication 3, **caractérisé en ce que** le support de fixation présente une chambre à noeuds destinée à contenir des surépaisseurs terminales de cordons d'une installation de rideau.

5. Elément de fixation par serrage selon une revendication 3 ou 4, **caractérisé en ce que** le support de fixation (18) présente une partie de base (18a, 60) pour la fixation à la zone de montage (20) et un recouvrement (18b, 61) à fixer, en particulier à encliqueter, sur la partie de base (18a, 60).

6. Elément de fixation par serrage selon la revendication 5, **caractérisé en ce que** la partie de base (60) présente une paroi de fond (62) s'étendant parallèlement au plan d'appui (22) et une paroi de couverture (64) s'étendant à distance et parallèlement à la paroi de fond (62), dans lequel la zone de montage (20) est située entre la paroi de fond (62) et la paroi de couverture (64), avec respectivement une ouverture de réception (66a, 66b) s'étendant dans la paroi de fond (62) et dans la paroi de couverture (64) perpendiculairement au plan d'appui (22), en alignement l'une avec l'autre et disposées entre les branches d'appui (26), dans lequel le recouvrement (61) porte un tourillon de fixation (68), qui s'engage dans les deux ouvertures de réception (66a, 66b) et qui relie la zone de montage (20) de façon indissociable au support de fixation (18).

7. Elément de fixation par serrage selon la revendication 6, **caractérisé en ce que** le recouvrement (61) porte un tourillon d'encliquetage (70), qui est muni de deux évidements d'encliquetage parallèles (72) et qui s'accroche entre les branches d'appui (26), dans lequel chaque branche d'appui (26) coopère avec un évidement d'encliquetage (72).

8. Elément de fixation par serrage selon l'une quelconque des revendications 5 à 7, **caractérisé en ce que** le recouvrement (61) est réalisé en forme de L et présente une première branche (74), qui peut porter le tourillon de fixation (68) et le tourillon d'encliquetage (70) et qui est parallèle au plan d'appui (22), et une seconde branche (76), qui est perpendiculaire à la première branche (74) et qui s'applique parallèlement au plan de pose (30) contre la partie de base (60).

9. Elément de fixation par serrage selon l'une quelconque des revendications 5 à 8, **caractérisé en ce que** le recouvrement (61) est muni d'au moins un crochet d'encliquetage (78), qui coopère avec un creux d'encliquetage de la partie de base (60).

10. Elément de fixation par serrage selon la revendication 1, **caractérisé en ce que** le support de fixation (18) est posé sur une partie de fixation en forme de L (48), dans lequel une branche de montage (50) de la partie de fixation (48) recouvre latéralement par emboîtement les branches d'appui (26) et le support de fixation (18) est maintenu sur une branche de fixation (52) saillante perpendiculairement sur la branche de montage (50).

11. Elément de fixation par serrage selon l'une quelconque des revendications 5 à 10, **caractérisé en ce que** le support de fixation (18) est muni sur un côté d'appui voisin du plan d'appui (22) d'une face adhésive pour la fixation par collage sur le côté avant (40) du profilé de maintien (8).

12. Elément de fixation par serrage selon la revendication 11, **caractérisé en ce que** la face adhésive est recouverte avant le montage de la partie de fixation (48) par une bande de protection amovible (54) avec un onglet de sens contraire (54a).

13. Profilé de maintien (8) avec un élément de fixation par serrage (6) avec une agrafe en fil à ressort (16) selon l'une quelconque des revendications précédentes fixé par serrage sur celui-ci, dans lequel la zone de montage (20) est appliquée sur le côté avant (40) du profilé de maintien (8), les bras de ressort (32) sont appliqués sur un côté frontal du profilé de maintien (8), qui s'étend perpendiculairement au côté avant (40) et qui forme le plan de pose (30), et les bras d'accrochage (34) sont appliqués avec leurs parties d'extrémité libres (36) contre le côté arrière (42) du profilé de maintien (8) disposé parallèlement et à distance du côté avant (40), dans lequel l'agrafe en fil à ressort (16) recouvre le profilé de maintien (8) et les parties d'extrémité libres (36) des bras d'accrochage (34) et la zone de montage (20) retiennent entre elles le profilé de maintien (8) en le serrant avec la force des ressorts entre le côté avant et le côté arrière.
